# EUROPÄISCHE PATENTSCHRIFT

(11) **EP 1 401 243 B1**
(45) Veröffentlichungstag und Bekanntmachung des Hinweises auf die Patenterteilung: **07.12.2005**
(21) Anmeldenummer: 02021050.6
(22) Anmeldetag: 20.09.2002
(51) Int. Cl.: H04S 1/00

(54) **Verfahren zum Optimieren eines Audiosignals**
Method for optimizing an audio signal
Méthode pour l'optimisation d'un signal audio

(43) Veröffentlichungstag der Anmeldung: 24.03.2004
(73) Patentinhaber: Wager, Thomas, 70734 Fellbach (DE)
(72) Erfinder: Wager, Thomas, 70734 Fellbach (DE)
(74) Vertreter: Grünecker, Kinkeldey, Stockmair & Schwanhäusser Anwaltssozietät

(56) Entgegenhaltungen:
- WO-A-99/26073
- DE-A- 10 105 184
- US-A- 5 771 297
- US-A- 5 917 738
- PATENT ABSTRACTS OF JAPAN vol. 1999, no. 09, 30. Juli 1999 (1999-07-30) -& JP 11 109995 A (VICTOR CO OF JAPAN LTD), 23. April 1999 (1999-04-23)

## Beschreibung

Die Erfindung betrifft ein Verfahren zum Optimieren eines Audiosignals.

Bei einer herkömmlichen Audiosignal-Übertragung unterliegt das zu übertragende Signal von seiner Quelle bis zum Ohr eines Zuhörers einer Vielzahl von signalverändemden und -verfälschenden Einflüssen. Zu diesen Veränderungen gehören einerseits Modifikationen des elektromagnetischen Signals und andererseits Modifikationen der Schallwellen. Modifikationen des elektromagnetischen Signals können beispielsweise durch Kabel, Verstärker, Lautsprecherchassis, Lautsprechergehäuse und ähnliche Vorrichtungen verursacht werden. Veränderungen der Schallwellen ergeben sich beispielsweise aus der Geometrie eines Raumes, in dem die Schallwellen übertragen werden, oder auch durch die Materialien, an denen die Schallwellen reflektiert werden. Aus dem Stand der Technik sind technische Systeme bekannt, mit deren Hilfe versucht wird, gewisse Veränderungen des elektromagnetischen Signals selektiv zu kompensieren, indem aufeinander abgestimmte Teilkomponenten (z.B. Lautsprecherboxen und Verstärker, evtl. ergänzt durch sogenannte Equalizer oder Controller) zum Einsatz kommen. Dies kann in einer Verminderung der Einflüsse einzelner Komponenten resultieren, aber nicht zwingend in einer Optimierung des gesamten Übertragungsverhaltens. Außerdem stellt diese Vorgehensweise eine starke Einschränkung der Auswahl- und Kombinationsmöglichkeiten beim Aufbau von Übertragungssystemen für unterschiedliche Zielsetzungen dar.

Sehr nachteilig auf die Qualität einer Audiosignal-Übertragung wirken sich auch mit herkömmlichen Systemen schwierig zu beschallende Räumlichkeiten (z.B. Sporthallen, Freigelände, u.s.w.) aus. Auch der Betrieb einzelner Komponenten außerhalb ihrer Spezifikation, beispielsweise durch Kombination von nicht aufeinander abgestimmten Komponenten (bzgl. Leistung, Frequenzgang, Ein-/Ausgangsspezifikation, etc.), ergibt eine oftmals unerwünschte Modifikation des ursprünglichen Audiosignals.

Figur 1 zeigt in schematischer Darstellung die Übertragung eines Audiosignals von einer Signalquelle 1 in einem Schallraum 5 gemäß dem Stand der Technik. Nach dem Stand der Technik kann das Audiosignal optional durch eine Vorrichtung 2 (beispielsweise ein Equalizer oder ein Controller) modifiziert werden, um dadurch störende Veränderungen zu reduzieren. Danach durchleuchtet das Signal einen Verstärker 3 und gelangt zu einem Lautsprecher 4, bei dem das elektromagnetische Signal in Schallwellen umgewandelt wird. Eine Berücksichtigung der Geometrie des Schallraumes 5 ist nicht vorgesehen.

Ein wesentlicher Nachteil der aus dem Stand der Technik bekannten Verfahren und Vorrichtungen besteht darin, dass die Optimierung bzw. Kompensierung von modifizierten Audiosignalen nur bzgl. einzelner Übertragungskomponenten und/oder einzelner Modifikationsarten des Audiosignals durchgeführt werden. Ein weiterer Nachteil des Standes der Technik liegt darin, dass eine Kompensierung bzw. Optimierung des Audiosignals einmalig, d.h. üblicherweise zu Beginn der Audiosignal-Übertragung, durchgeführt wird. Treten während der Übertragung Veränderungen auf, sei es der elektronischen Komponenten, sei es des beschallten Raumes (beispielsweise durch Veränderung der darin befindlichen Personenzahl), kann dies nicht berücksichtigt werden. Es ist daher die Aufgabe der vorliegenden Erfindung, die genannten Nachteile des Standes der Technik zu überwinden und ein Verfahren zum Optimieren eines Audiosignals bereitzustellen, mit dem insbesondere eine Vielzahl von Modifikationen des Audiosignals auch während des Verlaufs einer Audioübertragung kompensiert und optimiert werden können.

Diese Aufgabe wird gelöst durch das Verfahren gemäß Anspruch 1. Erfindungsgemäß handelt es sich dabei um ein Verfahren zum Optimieren eines Audiosignals mit den Schritten:
a) kontinuierliches Bestimmen der Differenz eines vorbestimmten Audiosignals und eines modifizierten Audiosignals,
   wobei die Differenz im Zeitbereich und/oder im Frequenzbereich bestimmt wird und vorzugsweise in Echtzeit durchgeführt wird, und
b) kontinuierliches Bestimmen eines optimierten Audiosignals unter Verwendung der Differenz im Zeitbereich und/oder Frequenzbereich,
wobei das optimierte Audiosignal aus dem vorbestimmten Audiosignal und der Differenz im Zeitbereich und/oder Frequenzbereich resultiert, und
wobei das modifizierte Audiosignal aus dem optimierten Audiosignal resultiert.

Dieses Verfahren ermöglicht somit, Modifikationen eines Audiosignals, die auch später während einer Audioübertragung auftreten können, kontinuierlich zu optimieren bzw. zu kompensieren. Das erfindungsgemäße Verfahren ist außerdem nicht auf die Optimierung eines Audiosignals für bestimmte Audiokomponenten beschränkt; das Verfahren kann unabhängig von den verwendeten Komponenten eine Optimierung erzielen. Hinzu kommt, dass durch den Vergleich des Audiosignals mit dem modifizierten Audiosignal die Optimierung nicht auf einzelne Frequenzbereiche, beispielsweise den Tieftonbereich, beschränkt ist. Vorteilhaftenrveise kann das Verfahren automatisiert durchgeführt werden.

Vorzugsweise kann das erfindungsgemäße Verfahren den Schritt eines Umwandelns eines analogen Signals in ein digitales Signal oder eines digitalen Signals in ein analoges Signal umfassen. Falls also beispielsweise ein Audiosignal in analoger Form vorliegt, kann es digitalisiert werden, um auf diese Weise eine einfache Analyse im Frequenzbereich zu ermöglichen.

Bei dem erfindungsgemäßen Verfahren wird also das (analoge oder digitale) Audiosignal, das insbesondere dem Ursprungssignal entspricht, als Referenzsignal für das modifizierte Audiosignal verwendet, um auf diese Weise ein optimiertes Audiosignal zu erhalten. Vorzugsweise wird das Bestimmen der Differenz eines vorbestimmten Audiosignals und eines modifizierten Audiosignals in Echtzeit durchgeführt. Gemäß einer vorteilhaften Alternative kann das Audiosignal bzw. können zeitliche Abschnitte des Audiosignals gespeichert werden, so dass die Differenz eines vorbestimmten gespeicherten Audiosignals und eines modifizierten Audiosignals bestimmt wird.

Gemäß einer vorteilhaften Weiterbildung kann Schritt a) des Verfahrens den Schritt eines Entscheidens, ob die Differenz im Zeitbereich und/oder im Frequenzbereich bestimmt wird, umfassen. Falls beispielsweise das vorbestimmte Audiosignal derart modifiziert wurde, dass die Modifikation in einfacher Weise aus der Differenz im Zeitbereich erkennbar ist, kann - insbesondere um Rechenzeit zu sparen - entschieden werden, dass ein Transformieren der Signale in den Frequenzbereich nicht durchgeführt werden soll. In diesem Fall kann das optimierte Audiosignal nur unter Verwendung der Differenz im Zeitbereich bestimmt werden.

Eine Transformation aus dem Zeitbereich in den Frequenzbereich oder umgekehrt kann mit bekannten Standardverfahren durchgeführt werden, beispielsweise mit Hilfe einer Fouriertransformation. Gemäß einer vorteilhaften Alternative kann auch eine Wavelettransformation durchgeführt werden.

Gemäß einer vorteilhaften Weiterbildung aller zuvor beschriebenen Verfahren kann Schritt a) den Schritt umfassen: Bestimmen des Frequenzspektrums des vorbestimmten Audiosignals und des modifizierten Audiosignals. Dies ist von besonderem Vorteil, wenn die Modifikationen in einfacher Weise über das Spektrum detektiert werden können. Gemäß einer vorteilhaften Alternative wird zunächst das Differenzsignal aus dem vorbestimmten Audiosignal und dem modifizierten Audiosignal bestimmt und anschließend das entsprechende Differenzspektrum bestimmt.

Gemäß einer vorteilhaften Weiterbildung aller zuvor beschriebenen Verfahren umfasst Schritt a) den Schritt: Skalieren des vorbestimmten Audiosignals und/oder des modifizierten Audiosignals im Zeitbereich und/oder im Frequenzbereich. Somit kann beispielsweise ein verstärktes modifiziertes Audiosignal auf die Amplitude des vorbestimmten Audiosignals normiert werden, wodurch ein Vergleich der Signale bzw. das Bestimmen der Differenz von vorbestimmtem Audiosignal und modifiziertem Audiosignal vereinfacht wird.

Gemäß einer bevorzugten Weiterbildung aller zuvor beschriebenen Verfahren umfasst Schritt b) den Schritt: Addieren des Frequenzspektrums des vorbestimmten Audiosignals und des Differenzspektrums aus den Frequenzspektren des vorbestimmten Audiosignals und des modifizierten Audiosignals. Das Differenzspektrum wird also derart bestimmt, dass es das entsprechende Vorzeichen aufweist. Durch die Addition des Differenzspektrums werden somit Frequenzen oder Frequenzbereiche des modifizierten Audiosignals, die sich von dem vorbestimmten Audiosignal beispielsweise in der Amplitude unterscheiden, kompensiert, wodurch sich ein optimiertes Audiosignal ergibt. Auf Grund einer solchen Optimierung weist das optimierte Audiosignal nach der Übertragung eine größtmögliche Ähnlichkeit mit dem vorbestimmten Audiosignal auf.

Gemäß einer weiteren vorteilhaften Weiterbildung der zuvor beschriebenen Verfahren kann Schritt b) den Schritt umfassen: Entscheiden über eine Optimierung des Audiosignals. Beispielsweise könnte sich aus einer Analyse der Differenz von vorbestimmtem Audiosignal und modifiziertem Audiosignal ergeben, dass eine Veränderung des Audiosignals keine weitere Optimierung oder keine sinnvolle Optimierung mehr ergibt. Ein solcher Fall kann sich ergeben, wenn eine Audiokomponente außerhalb ihrer Spezifikation betrieben wird. Beispielsweise kann ein Toleranzbereich für die Differenz zwischen Audiosignal und modifiziertem Audiosignal angegeben werden, innerhalb dessen eine Veränderung des Audiosignals durchgeführt werden soll. Außerhalb des Toleranzbereichs wird vorzugsweise, um unnötige Berechnungen zu vermeiden, keine Veränderung des Audiosignals vorgenommen.

Gemäß einer bevorzugten Weiterbildung aller zuvor beschriebenen Verfahren umfasst Schritt a) den Schritt: Aufnehmen eines modifizierten Audiosignals mit wenigstens einem Mikrofon. Durch das Aufnehmen des modifizierten Audiosignals mit wenigstens einem Mikrofon werden insbesondere die Einflüsse des Raumes, in dem sich das wenigstens eine Mikrofon befindet, auf das Audiosignal berücksichtigt. Durch den kontinuierlichen Betrieb des Verfahrens kann daher gewährleistet werden, dass Veränderungen des Schallraumes, beispielsweise durch Ändem der Personenzahlen in dem Raum, unmittelbar bei der Optimierung des Audiosignals berücksichtigt werden. Vorzugsweise wird das wenigstens eine Mikrofon so aufgestellt, dass das von dem wenigstens einem Mikrofon aufgenommene Audiosignal dem Audiosignal entspricht, das ein möglicher Zuhörer in dem Raum empfangen würde.

Vorteilhafterweise können alle zuvor beschriebenen Verfahren den Schritt eines Einmessens umfassen. Bei einem solchen Einmessvorgang können die Charakteristika des Übertragungsweges bestimmt und insbesondere auch abgespeichert werden. Diese Charakteristika können dann bei der Optimierung des Audiosignals berücksichtigt werden. Falls ein modifiziertes Audiosignal durch wenigstens ein Mikrofon aufgenommen wird, können bei dem Einmessvorgang auch die Charakteristika des wenigstens einen Mikrofons bestimmt werden. Gemäß einer vorteilhaften Alternative können einzelne Charakteristika des Übertragungsweges oder des wenigstens einen Mikrofons ohne eigenen Einmessvorgang gespeichert werden, indem beispielsweise vorgegebene Kennlinien übernommen werden. Das Speichern der genannten Charakteristika ermöglicht somit die Durchführung des Verfahrens unabhängig von der Art und/oder Anordnung der verwendeten Komponenten.

Gemäß einer vorteilhaften Weiterbildung können in allen zuvor beschriebenen Verfahren die Schritte a) und b) für ein vorbestimmtes Audiosignal mit einem ersten modifizierten Audiosignal und wenigstens einem zweiten modifizierten Audiosignal durchgeführt werden.

Auf diese Weise können unterschiedliche Modifikationen eines Audiosignals getrennt voneinander kompensiert werden. Insbesondere kann zum Beispiel das erste modifizierte Audiosignal in elektromagnetischer Form vorliegen, indem es beispielsweise nach dem Verstärker abgegriffen wird, und ein zweites modifiziertes Audiosignal in Form von Schallwellen vorliegen, die über ein Mikrofon aufgenommen werden. Eine solche Trennung ist besonders dann von Vorteil, wenn anzunehmen ist, dass die Modifikation der elektromagnetischen Wellen im Wesentlichen zeitlich konstant ist, während die Schallwellen auf Grund von sich verändernden Umgebungsbedingungen zeitlich variierend modifiziert werden.

Durch die Erfindung wird außerdem eine Vorrichtung zum Optimieren eines Audiosignals bereitgestellt mit
a) einer Einrichtung zum kontinuierlichen Bestimmen der Differenz eines vorbestimmten Audiosignals und eines modifizierten Audiosignals,
   wobei die Differenz im Zeitbereich und/oder im Frequenzbereich bestimmt wird und vorzugsweise in Echtzeit durchgeführt wird, und
b) einer Einrichtung zum kontinuierlichen Bestimmen eines optimierten Audiosignals unter Verwendung der Differenz im Zeitbereich und/oder Frequenzbereich
wobei das optimierte Audiosignal aus dem vorbestimmten Audiosignal und der Differenz im Zeitbereich und/oder Frequenzbereich resultiert, und
wobei das modifizierte Audiosignal aus dem optimierten Audiosignal resultiert.

Gemäß einer vorteilhaften Weiterbildung kann die Vorrichtung weiterhin Einrichtungen zum Durchführen der oben beschriebenen Weiterbildungen des erfindungsgemäßen Verfahrens aufweisen.

Insbesondere kann die Vorrichtung vorteilhafterweise eine Einrichtung zum Entscheiden über eine Optimierung des Audiosignals aufweisen.

Die Erfindung stellt außerdem ein Computerprogrammprodukt bereit, welches direkt in den Arbeitsspeicher eines digitalen Computers geladen werden kann und Befehlscode-Abschnitte umfasst, mit denen die Schritte aller zuvor beschriebenen Verfahren ausgeführt werden, wenn das Computerprogrammprodukt auf einem Computer läuft.

Die Erfindung stellt außerdem ein Computerprogrammprodukt bereit, welches auf einem computerlesbaren Medium gespeichert ist und computerlesbare Programmmittel umfasst, mit denen die Schritte aller zuvor beschriebenen Verfahren ausgeführt werden, wenn das Computerprogrammprodukt auf einem Computer läuft.

Weitere Merkmale und Vorteile des Verfahrens werden anhand der Ausführungsbeispiele und der Zeichnungen erläutert. Dabei zeigen
- Figur 1: eine schematische Darstellung der Audioübertragung gemäß dem Stand der Technik,
- Figur 2: eine schematische Darstellung eines Ausführungsbeispiels einer Audioübertragung gemäß der vorliegenden Erfindung,
- Figur 3: ein Signalverarbeitungsdiagramm eines Ausführungsbeispiels des Verfahrens der vorliegenden Erfindung,
- Figur 4: ein Signalverarbeitungsdiagramm der Aufbereitung des Signals vom Verstärkerausgang gemäß der vorliegenden Erfindung,
- Figur 5: ein Signalverarbeitungsdiagramm der Analyse des Signals vom Verstärkerausgang gemäß der vorliegenden Erfindung,
- Figur 6: ein Signalverarbeitungsdiagramm der Aufbereitung des Signals vom Mikrofon, und
- Figur 7: ein Signalverarbeitungsdiagramm der Analyse des Signals vom Mikrofon.

Gemäß einem Ausführungsbeispiel des erfindungsgemäßen Verfahrens (siehe Figur 2) wird eine Vorrichtung 7 zwischen Signalquelle 1 und Lautsprecher 4 angeordnet, um das Audiosignal zu optimieren. Vorzugsweise ist die Optimierungsvorrichtung 7 möglichst nahe der Signalquelle 1 angeordnet, so dass dadurch die Einflüsse nachfolgender Audiokomponenten, wie beispielsweise ein Verstärker 3, kompensiert werden können. Bei dem in Figur 2 gezeigten Ausführungsbeispiel wird ein Audiosignal, das entlang des gesamten Übertragungsweges bis zu dem Ohr eines Zuhörers modifiziert werden kann, in doppelter Hinsicht optimiert. Einerseits wird das Signal nach dem Verstärker 3 abgegriffen und über den Signalweg 8 zur Optimierungsvorrichtung 7 geführt; andererseits wird das modifizierte Signal auch über ein in dem Schallraum 5 angeordnetes Mikrofon 6 aufgenommen und über den Signalweg 9 zu der Optimierungsvorrichtung 7 zurückgeführt. In der Optimierungsvorrichtung 7 wird jeweils das modifizierte Audiosignal mit dem von der Signalquelle 1 kommenden Ursprungssignal bzw. Referenzsignal verglichen, woraus ein optimiertes Audiosignal bestimmt wird. Eine solche Rückkopplung des modifizierten Audiosignals kann an jeder Stelle des Übertragungsweges erfolgen. Insgesamt wird dabei jeweils angenommen, dass das Ursprungssignal bzw. das Referenzsignal das tatsächliche zur Ausbreitung im Schallraum 5 gewünschte Signal ist. Das Ursprungssignal kann also durchaus auch ein bereits elektronisch vorverarbeitetes Signal (z.B. durch psychoakustische Effektgeräte) sein.

Durch die kontinuierliche Überwachung der Übereinstimmung des Ausgangssignals (modifiziertes Audiosignal) mit dem Eingangssignal (Ursprungssignal bzw. Referenzsignal) lassen sich auch kurzfristige negative Effekte - wie z.B. Rückkopplungen beim Hantieren mit Mikrofonen im Stage- oder Club-Umfeld - eliminieren.

Die beiden Rückkopplungspfade (vom Verstärkerausgang bzw. vom Schallraum) können je nach Anforderung und technischer Ausrüstung auch nur einzeln vorhanden sein. Durch die Verwendung beider Rückkopplungspfade kann allerdings ein besseres Ergebnis erzielt werden.

Zu Beginn des Verfahrens wird ein Einmessvorgang durchgeführt, um die Charakteristika der Audioübertragungskomponenten zu bestimmen. Als Vorbereitung für diesen Vorgang ist sicherzustellen, dass alle Komponenten entlang des Übertragungsweges und im Schallraum ihren endgültigen Zustand in elektrischer und akustischer Hinsicht eingenommen haben und der Verstärker auf die maximal zu erwartende Verstärkung eingestellt ist. Bei einem Einmessvorgang für die Anordnung gemäß Figur 2 sollte die Mikrofonkennlinie vorherbestimmt sein. Umgekehrt kann bei einem eingemessenen Übertragungssystem die Kennlinie eines unbekannten Mikrofons bestimmt werden. Falls also das Gesamtsystem noch nicht eingemessen ist, können beispielsweise extern generierte Kennlinien des Mikrofons abgespeichert werden. Eine Alternative besteht darin, die Mikrofonkennlinie mittels eines speziellen Editors theoretisch zu definieren bzw. von einem vorhandenen Datenblatt zu übertragen. Die Mikrofoncharakteristika werden abgespeichert, vorzugsweise in der Optimierungsvorrichtung 7.

Während des Einmessvorgangs werden durch Beaufschlagung des Systems mit definierten Eingangssignalen (Rechtecksignale, diskrete Sinustöne, Rauschen, etc.) relevante Charakteristika (Sprungantworten, Frequenzgang, Phasenlage, Signallaufzeiten, etc.) der an der Audioübertragung beteiligten Komponenten ermittelt und in der Optimierungsvorrichtung 7 gespeichert.

Die vorbestimmten Eingangssignale werden auch zur Ermittlung statischer Optimierungsgrößen für das Signal zum Eingang des Verstärkers 3 herangezogen. Es handelt sich dabei insbesondere um Grenzwerte für Lautsprecher- und Verstärkereingangssignale, die Signallaufzeiten u.s.w. sowie ein statisches Verstärkerdifferenzspektrum und ein statisches Mikrofondifferenzspektrum, wie es im Folgenden ausführlich erläutert wird.

Wenn das Einmessen für ein Übertragungssystem mit einer bestimmten Anordnung der Komponenten und einem bekannten Schallraum einmal vorgenommen worden ist, kann ein späteres Einmessen durch das Laden von in der Vergangenheit abgespeicherten Übertragungscharakteristika ersetzt werden.

Sobald der Einmessvorgang für das Übertragungssystem und das Mikrofon fertiggestellt ist, ist das Optimierungsverfahren nahezu unabhängig von den verwendeten Komponenten, solange diese nicht verändert werden.

Im Allgemeinen wird das Ursprungssignal mit Hilfe der während des Einmessvorgangs ermittelten statischen Daten (Übertragungscharakteristika) modifiziert. Weicht das durch dieses modifizierte Ursprungssignal erzeugte Ausgangssignal, d.h. am Mikrofon- und/oder am Verstärkerausgang, noch vom Ursprungssignal ab, werden weitere dynamische Korrekturen durchgeführt. Diese Korrekturen bzw. Kompensationen werden kontinuierlich bestimmt und angepasst.

Die erfassten Ausgangssignale können sowohl im Zeit- als auch im Frequenzbereich als Abweichungen vom Ursprungssignal hin analysiert werden. Treten Abweichungen zum Ursprungssignal auf, wie sie sich insbesondere aus dem Differenzsignal bzw. dem Differenzspektrum ergeben, wird das Signal durch die Optimierungsvorrichtung 7 zum Eingang des Verstärkers 3 derart modifiziert, dass das im Schallraum wiedergegebene Signal die größtmögliche Übereinstimmung mit dem Ursprungssignal aufweist. Insbesondere werden hier Signalanomalien im Zeitbereich (z.B. Clipping oder andere Verzerrungen) und im Frequenzbereich (z.B. selektive Verstärkung oder Abschwächung einzelner Frequenzbereiche durch Echo, Interferenz, Schwebung o.ä.) durch geeignete Maßnahmen (z.B. Reduktion der Amplitude, selektive Anhebung oder Dämpfung einzelner Frequenzbereiche o.ä.) korrigiert bzw. kompensiert.

Ein spezieller Effekt kann eintreten, wenn Fremdgeräusche, wie Umgebungslärm, im Schallraum existieren und das Frequenzspektrum der Fremdgeräusche in hinreichendem Umfang im Ursprungssignal vorhanden ist. Hier kann eine weitgehende Verminderung bzw. Auslöschung der Fremdgeräusche durch entsprechende Kompensation im vom Lautsprecher abgestrahlten Signal im Schallraum erzielt werden.

Die wahrgenommene Qualität der Optimierung hängt wesentlich davon ab, wie gut das am Standort des Mikrofons 6 aufgenommene Signal mit dem am Standort des Zuhörers übereinstimmt. Vorzugsweise wird daher das Mikrofon in geeigneter Weise im Schallraum positioniert, so dass insbesondere keine für den Schallraum unspezifischen Fremdgeräusche am Standort des Mikrofons auftreten. Zur Minimierung dieser Problematik, z.B. in großen Schallräumen, können mehrere Mikrofone an unterschiedlichen Stellen des Schallraumes positioniert werden. In dem im Folgenden beschriebenen Ausführungsbeispiel kommt eine rein digitale Regelung bzw. Optimierung zur Anwendung. Analog vorliegende Einganssignale werden zunächst digitalisiert und digital vorliegende Ausgangssignale werden in analoge gewandelt. Gemäß Abtasttheorem wird zur Signalwandlung einer Abtastrate verwendet, die mindestens doppelt so hoch wie die maximal zu verarbeitende Frequenz im Eingangssignal ist.

Eine Übersicht über die Signalverarbeitung gemäß dem Ausführungsbeispiel ist in Figur 3 gezeigt. Vorzugsweise findet die in Figur 3 gezeigte Signalverarbeitung vollständig in der Optimierungsvorrichtung 7 statt.

Das Ursprungssignal kann entweder analog oder digital vorliegen. Die Optimierungsvorrichtung 7 kann je nach Art des erwarteten Ursprungssignals geeignet konfiguriert werden. Falls es sich um ein analoges Ursprungssignal handelt, wird es in einem A/D-Wandler zunächst digitalisiert. Es liegt nun ein digitales Audiosignal vor, das die Funktion eines Referenzsignals übemimmt. Dieses Referenzsignal wird aufbereitet, d.h., das Signal wird mittels Fouriertransformation vom Zeitbereich in den Frequenzbereich überführt, so dass sowohl ein Referenzsignal als auch ein Referenzspektrum zur Verfügung steht.

Wie in Figur 2 zu sehen ist, wird über einen Signalweg 8 vom Verstärkerausgang ein Signal der Optimierungsvorrichtung 7 zugeführt. Falls das Signal in analoger Form vorliegt, wird es mittels eines A/D-Wandlers in ein digitales Signal umgewandelt (siehe Figur 3). Die Aufbereitung des Signals vom Verstärkerausgang wird beispielhaft in Figur 4 erläutert. Mittels einer Fouriertransformation wird das Signal vom Zeitbereich in den Frequenzbereich überführt. Außerdem findet eine Skalierung bzw. Normierung des Signals vom Verstärkerausgang und des entsprechenden Frequenzspektrums auf die Amplitude des Referenzsignals statt. Dies bedeutet, dass die im Idealfall lineare Verstärkung herausgerechnet wird. Zur Ermittlung der idealerweise linearen und über den gesamten Frequenzbereich konstanten Verstärkung wird zyklisch die aktuelle Verstärkung ermittelt. Hierzu wird der Mittelwert der aktuellen Verstärkungen einiger aussagekräftiger Stützstellen im Frequenzspektrum gebildet. Damit steht ein normiertes Frequenzspektrum vom Verstärkerausgang zur Verfügung.

In Figur 5 ist eine beispielhafte Darstellung der Analyse des Signals vom Verstärkerausgang zu sehen. Die Signalwege 10 und 10' werden bei der Bestimmung der abzuspeichemden Verstärkercharakteristika verwendet. Während des Optimierungsverfahrens wird das digitalisierte und normierte Signal vom Verstärkerausgang unter Berücksichtigung der während des Einmessvorgangs ermittelten und abgespeicherten Verstärkercharakteristika im Zeitbereich mit dem Referenzsignal verglichen und auf verstärkertypische Signalanomalien (z. B. Clipping und andere Verzerrungen) untersucht. Falls verstärkertypische Signalanomalien detektiert werden, wird ein Verstärkerdifferenzspektrum erzeugt, das bei der weiteren Verarbeitung zu einer Reduktion der Amplitude am Verstärkereingang führt. Das Differenzspektrum wird durch Subtraktion des betrachteten Spektrums (vom Verstärkerausgang) von dem Referenzspektrum bestimmt. Dieses Verstärkerdifferenzspektrum stellt die Abweichungen dar, die am Verstärkerausgang bezogen auf das Referenzspektrum vorliegen. Sollte am Verstärkerausgang kein Signal anliegen, wird das Verstärkerdifferenzspektrum durch Anwendung der während des Einmessvorgangs ermittelten Verstärkercharakteristika auf das Referenzspektrum ermittelt (statischer Betrieb).

Die Aufbereitung des Signals vom Mikrofon ist schematisch in Figur 6 gezeigt. Ein analoges Mikrofonsignal wird zunächst digitalisiert (siehe Figur 3). Mittels Fouriertransformation wird dann das Signal vom Zeitbereich in den Frequenzbereich überführt. Unter Berücksichtigung der Mikrofonkennlinie wird das Frequenzspektrum errechnet, das aktuell im Schallraum vorliegt. Auch hier findet eine Skalierung bzw. Normierung auf die Amplitude des Referenzsignals statt, um eine im Idealfall lineare Verstärkung herauszurechnen. Dazu wird in gleicher Weise wie im zuvor geschriebenen Fall des Verstärkersignals zyklisch die aktuelle Verstärkung ermittelt. Bei der Verwendung mehrerer Mikrofone wird diese Signalaufbereitung für jedes Mikrofon durchgeführt und anschließend ein Mittelwert gebildet. Alternativ kann eine gewichtete Mittelwertbildung erfolgen, um verschiedene Gewichtungen der unterschiedlichen Mikrofonstandorte bzgl. der lokalen Klangoptimierung zu berücksichtigen. Damit steht dann ein normiertes Frequenzspektrum vom Mikrofon zur Verfügung.

Die Analyse des Mikrofonsignals ist schematisch in Figur 7 gezeigt. Die Signalwege 11 und 11' werden während des Einmessvorgangs bei der Bestimmung der abzuspeichernden Übertragungswegcharakteristika verwendet. Während der Optimierung wird das normierte Signal vom Mikrofon unter Berücksichtigung der während des Einmessvorgangs ermittelten Charakteristika der Lautsprecher-Schallraum-Kombination im Zeitbereich mit dem Referenzsignal verglichen und auch für dieses Übertragungssegment typische Signalanomalien (z.B. Lautsprecherübersteuerung und andere Verzerrungen) untersucht.

Falls zuvor eine Signalanomalie am Verstärkerausgang detektiert wurde, wird in dem vorliegenden Ausführungsbeispiel das Frequenzspektrum für den Verstärkereingang ausschließlich durch Addition des Verstärkerdifferenzspektrums und des Referenzspektrums erzeugt. In diesem Fall muss also eigentlich keine Analyse des Signals vom Mikrofon durchgeführt werden. In diesem Ausführungsbeispiel wird also entschieden, in welchem Fall eine Analyse des Signals vom Mikrofon tatsächlich durchgeführt wird.

Falls eine entsprechende Analyse durchgeführt wurde, wird ein Differenzspektrum durch Subtraktion des betrachteten Spektrums von dem Referenzspektrum bestimmt. Dieses Mikrofondifferenzspektrum stellt die Abweichungen dar, die am Mikrofon bezogen auf das Referenzspektrum vorliegen. Liegt kein Signal vom Mikrofon an, wird das Mikrofondifferenzspektrum alleine durch Anwendung der während des Einmessvorgangs ermittelten Übertragungswegcharakteristika auf das Referenzspektrum ermittelt (statischer Betrieb).

Die Aufbereitung des Audiosignals zum Verstärkereingang erfolgt durch Addition eines Differenzspektrums und des Referenzspektrums. Falls am Verstärkerausgang eine Signalanomalie bestimmt wurde, wird das Frequenzspektrum für den Verstärkereingang ausschließlich durch Addition des Verstärkerdifferenzspektrums zum Referenzspektrum erzeugt. Andernfalls wird das Mikrofondifferenzspektrum zum Referenzspektrum addiert. Das Frequenzspektrum für den Verstärkereingang verstärkt im Vergleich zum Referenzspektrum im Mikrofonspektrum abgeschwächte Frequenzen und schwächt verstärkte Frequenzen ab.

Dieses Signal wird vom Frequenzbereich in den Zeitbereich überführt, in ein analoges Signal gewandelt und dem Verstärkereingang zugeführt.

Grundsätzlich verläuft die Signalverarbeitung während des Einmessens analog zur Verarbeitung im normalen Betrieb. Ein wesentlicher Unterschied besteht darin, dass während des Einmessvorgangs die Charakteristika des Übertragungswegs, insbesondere des Verstärkers abgespeichert werden. Zu diesem Zweck werden während des Vorgangs beispielsweise Mittelwerte über die einzelnen Frequenzen der Differenzspektren gebildet und zum Abschluss als statisches Spektrum abgespeichert. Außerdem werden einige einmalig durchzuführende Messungen zur Ermittlung statischer Eigenschaften des Systems, beispielsweise Signallaufzeiten, Mikrofonposition etc., ausgeführt.

Ist zum Zeitpunkt des Einmessens kein Signal vom Mikrofon verfügbar, falls dieses beispielsweise nicht angeschlossen ist, wird das statische Mikrofondifferenzspektrum mit dem statischen Verstärkerdifferenzspektrum gleichgesetzt. Ist zum Zeitpunkt des Einmessens kein Signal vom Verstärker verfügbar (nicht angeschlossen) wird das statische Verstärkerdifferenzspektrum mit einem Nullspektrum gleichgesetzt; es wird davon ausgegangen, dass am Verstärkerausgang keine Abweichung zum Referenzspektrum vorliegt.

Bei einem mehrkanaligen Betrieb ist zu berücksichtigen, dass sich im Schallraum - dem akustischen Teil des Übertragungsweges - die Signale der unterschiedlichen Kanäle nicht mehr in gleicher Weise überlagerungsfrei erfassen lassen wie im elektronischen Teil des Übertragungsweges. Daher kann folgendes Verfahren angewendet werden, um die Rückkopplung je Kanal individuell und optimal zu gestalten. Während des Einmessens werden neben den zuvor beschriebenen Vorgängen Messungen durchgeführt, die den Anteil jedes Kanals in dem vom Mikrofon aufgenommenen Signal - und damit auch die Position des Mikrofons im Schallraum - bestimmen. Hierzu wird beispielsweise jeder Kanal einzeln mit einem definierten Eingangssignal (z.B. weißes Rauschen) bzw. die Kanäle gleichzeitig mit klar unterscheidbaren Eingangssignalen (z.B. unterschiedliche diskrete Frequenzen) beaufschlagt und die entsprechenden Wirkungen am Mikrofon erfasst.

Beim späteren Betrieb kann somit für jeden einzelnen Kanal durch Subtraktion der entsprechenden Signalkomponenten das individuelle Signal vom Mikrofon ermittelt werden. Die zu subtrahierenden Signalkomponenten ergeben sich jeweils aus dem Ursprungssignal, den Übertragungskenngrößen und dem ermittelten Anteil der übrigen Kanäle.

Es versteht sich, dass die zuvor beschriebenen Ausführungsbeispiele lediglich der Illustration dienen und keine Einschränkungen darstellen sollen. Insbesondere können die verschiedenen Merkmale und Schritte des Verfahrens auch in anderen Kombinationen durchgeführt werden.

## Patentansprüche

1. Verfahren zum Optimieren eines Audiosignals mit den Schritten:
a) kontinuierliches Bestimmen der Differenz eines vorbestimmten Audiosignals und eines modifizierten Audiosignals,
wobei die Differenz im Zeitbereich und/oder im Frequenzbereich bestimmt wird und vorzugsweise in Echtzeit durchgeführt wird, und
b) kontinuierliches Bestimmen eines optimierten Audiosignals unter Verwendung der Differenz im Zeitbereich und/oder Frequenzbereich,
wobei das optimierte Audiosignal aus dem vorbestimmten Audiosignal und der Differenz im Zeitbereich und/oder Frequenzbereich resultiert, und
wobei das modifizierte Audiosignal aus dem optimierten Audiosignal resultiert.

2. Verfahren nach Anspruch 1; in welchem Schritt a) den Schritt umfasst:
Bestimmen des Frequenzspektrums des vorbestimmten Audiosignals und des modifizierten Audiosignals.

3. Verfahren nach Anspruch 1 oder 2, in welchem Schritt a) den Schritt umfasst:
Skalieren des vorbestimmten Audiosignals und/oder des modifizierten Audiosignals im Zeitbereich und/oder im Frequenzbereich.

4. Verfahren nach einem der vorangegangenen Ansprüche, in welchem Schritt b) den Schritt umfasst:
Addieren des Frequenzspektrums des vorbestimmten Audiosignals und des Differenzspektrums aus den Frequenzspektren des vorbestimmten Audiosignals und des modifizierten Audiosignals.

5. Verfahren nach einem der vorangegangenen Ansprüche, in welchem Schritt b) den Schritt umfasst:
Entscheiden über eine Optimierung des Audiosignals.

6. Verfahren nach einem der vorangegangenen Ansprüche, in welchem Schritt a) den Schritt umfasst:
Aufnehmen eines modifizierten Audiosignals mit wenigstens einem Mikrofon.

7. Verfahren nach einem der vorangegangenen Ansprüche, in welchem die Schritte a) und b) für ein vorbestimmten Audiosignal mit einem ersten modifizierten Audiosignal und wenigstens einem zweiten modifizierten Audiosignal durchgeführt werden.

8. Vorrichtung zum Optimieren eines Audiosignals mit
a) einer Einrichtung zum kontinuierlichen Bestimmen der Differenz eines vorbestimmten Audiosignals und eines modifizierten Audiosignals,
wobei die Differenz im Zeitbereich und/oder im Frequenzbereich bestimmt wird und vorzugsweise in Echtzeit durchgeführt wird, und
b) einer Einrichtung zum kontinuierlichen Bestimmen eines optimierten Audiosignals unter Verwendung der Differenz im Zeitbereich und/oder Frequenzbereich,
wobei das optimierte Audiosignal aus dem vorbestimmten Audiosignal und der Differenz im Zeitbereich und/oder Frequenzbereich resultiert, und
wobei das modifizierte Audiosignal aus dem optimierten Audiosignal resultiert.

9. Vorrichtung nach Anspruch 8 mit einer Einrichtung zum Entscheiden über eine Optimierung des Audiosignals.

10. Computerprogrammprodukt, welches direkt in den Arbeitsspeicher eines digitalen Computers geladen werden kann und Befehlscode-Abschnitte umfasst, mit denen die Schritte des Verfahrens nach einem der Ansprüche 1-7 ausgeführt werden, wenn das Computerprogrammprodukt auf einem Computer läuft.

11. Computerprogrammprodukt, welches auf einem computerlesbaren Medium gespeichert ist und computerlesbare Programmmittel umfasst, mit denen die Schritte des Verfahrens nach einem der Ansprüche 1 - 7 ausgeführt werden, wenn das Computerprogrammprodukt auf einem Computer läuft.

## Claims

1. Method of optimising an audio signal comprising the steps of:
a) continuously determining the difference between a predefined audio signal and a modified audio signal,
which difference is determined in the time domain and/or in the frequency domain and is preferably obtained in real time, and
b) continuously determining an optimised audio signal using the difference in the time domain and/or frequency domain,
which optimised audio signal results from the predefined audio signal and the difference in the time domain and/or frequency domain, and
the modified audio signal results from the optimised audio signal.

2. Method as claimed in claim 1, in which step a) comprises the step of:
determining the frequency spectrum of the predefined audio signal and the modified audio signal.

3. Method as claimed in claim 1 or 2, in which step a) comprises the step of:
scaling the predefined audio signal and/or the modified audio signal in the time domain and/or in the frequency domain.

4. Method as claimed in one of the preceding claims, in which step b) comprises the step of:
adding the frequency spectrum of the predefined audio signal and the difference spectrum derived from the frequency spectra of the predefined audio signal and the modified audio signal.

5. Method as claimed in one of the preceding claims, in which step b) comprises the step of:
taking a decision about an optimisation of the audio signal.

6. Method as claimed in one of the preceding claims, in which step a) comprises the step of:
picking up a modified audio signal with at least one microphone.

7. Method as claimed in one of the preceding claims, in which steps a) and b) are run in respect of a predefined audio signal with a first modified audio signal and at least a second modified audio signal.

8. Device for optimising an audio signal with
a) a unit for continuously determining the difference between a predefined audio signal and a modified audio signal,
which difference is determined in the time domain and/or in the frequency domain and is preferably obtained in real time, and
b) a unit for continuously determining an optimised audio signal using the difference in the time domain and/or frequency domain,
which optimised audio signal results from the predefined audio signal and the difference in the time domain and/or frequency domain, and
the modified audio signal results from the optimised audio signal.

9. Device as claimed in claim 8 with a unit for taking a decision about an optimisation of the audio signal.

10. Computer programme product which can be loaded directly into the main memory of a digital computer and contains command code-portions, by means of which the steps of the method as claimed in one of claims 1 - 7 are implemented when the computer programme product is running on a computer.

11. Computer programme product which is stored on a computer-readable medium and contains computer-readable programme means, by means of which the steps of the method as claimed in one of claims 1 - 7 are implemented when the computer programme product is running on a computer.

## Revendications

1. Procédé pour optimiser un signal audio, comprenant les étapes suivantes :
a) définition continue de la différence d'un signal audio prédéfini et d'un signal audio modifié,
cette différence étant définie dans le domaine temporel et/ou dans le domaine fréquentiel et exécutée de préférence en temps réel, et
b) définition continue d'un signal audio optimisé, à l'aide de la différence dans le domaine temporel et/ou dans le domaine fréquentiel,
le signal audio optimisé résultant du signal audio prédéfini et de la différence dans le domaine temporel et/ou dans le domaine fréquentiel, et
le signal audio modifié résultant du signal audio optimisé.

2. Procédé selon la revendication 1, selon lequel l'étape a) comprend la définition du spectre de fréquence du signal audio prédéfini et du signal audio modifié.

3. Procédé selon la revendication 1 ou 2, selon lequel l'étape a) comprend la mise à l'échelle du signal audio prédéfini et/ou du signal audio modifié, dans le domaine temporel et/ou dans le domaine fréquentiel.

4. Procédé selon l'une des revendications précédentes, selon lequel l'étape b) comprend l'addition du spectre de fréquence du signal audio prédéfini et du spectre différentiel résultant des spectres de fréquences du signal audio prédéfini et du signal audio modifié.

5. Procédé selon l'une des revendications précédentes, selon lequel l'étape b) comprend la décision concernant une optimisation du signal audio.

6. Procédé selon l'une des revendications précédentes, selon lequel l'étape a) comprend la réception avec un micro d'un signal audio modifié.

7. Procédé selon l'une des revendications précédentes, selon lequel les étapes a) et b) sont exécutées pour un signal audio prédéfini et avec un premier signal audio modifié et au moins un second signal audio modifié.

8. Dispositif pour optimiser un signal audio, avec
a) un appareil pour définir en continu la différence d'un signal audio prédéfini et un signal audio modifié,
cette différence étant définie dans le domaine temporel et/ou dans le domaine fréquentiel et exécutée de préférence en temps réel, et
b) un appareil pour définir en continu un signal audio optimisé, à l'aide de la différence dans le domaine temporel et/ou dans le domaine fréquentiel,
le signal audio optimisé résultant du signal audio prédéfini et de la différence dans le domaine temporel et/ou dans le domaine fréquentiel, et
le signal audio modifié résultant du signal audio optimisé.

9. Dispositif selon la revendication 8, avec un appareil pour la décision concernant une optimisation du signal audio.

10. Produit formant programme d'ordinateur qui peut être chargé directement dans la mémoire principale d'un ordinateur numérique et qui comprend des sections de codes d'instruction grâce auxquelles les étapes du procédé selon l'une des revendications 1 à 7 sont exécutées quand le produit formant programme d'ordinateur fonctionne sur un ordinateur.

11. Produit formant programme d'ordinateur qui est mis en mémoire sur un support lisible par ordinateur et qui comprend des moyens de programme lisibles par ordinateur grâce auxquels les étapes du procédé selon l'une des revendications 1 à 7 sont exécutées quand ledit produit fonctionne sur un ordinateur.
